# DEMANDE DE BREVET EUROPEEN

(11) **EP 4 763 175 A1**
(43) Date de publication de la demande: **24.06.2026**
(21) Numéro de dépôt: 25225064.2
(22) Date de dépôt: 18.12.2025
(51) Int. Cl.: A61H 1/00, A61H 1/02, A47C 1/02

(54) **DISPOSITIF D'INVERSION**

(30) Priorité: 18.12.2024 EP 24221301
(71) Demandeur: E.L.A.B, 08700 Nouzonville (FR)
(72) Inventeur: MESSAOUI, Brahem, 6838 Corbion (BE); DERVAUX, Alain, 08440 Ville-Sur-Lumes (FR)
(74) Mandataire: Oudin, Stéphane

(57) **Abrégé**

Dispositif d'inversion 1 comportant une structure 2 en appui sur le sol et une ossature 3 configurée pour recevoir un patient, et comportant au moins :
- un support 4 du patient comportant une première surface d'appui 5 de la partie supérieure du corps du patient et une deuxième surface d'appui 6 de l'ensemble fessier-cuisse du patient,
- des moyens de maintien du patient sur ledit support,
ladite ossature 3 pivotant par rapport à la structure 2 entre une position dite « d'installation » et une position dite « d'inversion » dans laquelle la première surface d'appui 5 est sous la deuxième surface d'appui 6, la deuxième surface d'appui 6 pivotant par rapport à l'ossature 3 et la première surface d'appui 5 autour d'un axe parallèle à un axe longitudinal AA' de la première surface d'appui 5.

## Description

Le domaine technique concerne celui des dispositifs comportant un support permettant de recevoir un patient, ledit support étant configuré pour basculer depuis une première position dite « d'installation » dans laquelle le patient peut s'installer au moins horizontalement ou la tête surélevée, à une position dite d'inversion, avec le patient la tête en bas, position dans laquelle la colonne vertébrale du patient est étirée suivant un axe longitudinal à cette colonne vertébrale. Cela permet de soulager le mal de dos du patient.

Par le terme « patient », on désigne de manière générale un utilisateur un patient ou un client, ledit dispositif pouvant être manœuvré seul ou par une tierce personne, par exemple un praticien ou un aidant.

Lorsque le support est une surface de type table sur laquelle le patient peut s'allonger, un tel dispositif est appelé table d'inversion. Le patient est sanglé sur la table et/ou a les pieds ou jambes maintenus par des moyens de maintien de type par exemple barre de retenue ou sangle.

Ce dispositif présente l'inconvénient d'être encombrant.

Pour y remédier, il a été imaginé un dispositif plus compact, comportant un support présentant une assise et un dossier formant chaise, appelé chaise d'inversion.

Ici aussi, le patient est sanglé sur la chaise et/ou a les pieds ou jambes maintenus par des moyens de maintien, sous la forme par exemple d'une barre de retenue ou de sangles.

Une telle chaise d'inversion est décrite dans le document US2008061615. Il y est enseigné un dispositif comportant une structure en appui sur le sol et une ossature configurée pour recevoir un patient, ladite ossature comportant au moins :
- une chaise comportant une assise et un dossier pouvant recevoir le patient, et
- des moyens de maintien du patient sur ladite chaise,
ladite ossature pivotant par rapport à la structure depuis une position dite « d'installation » dans laquelle le patient est assis à une position dite « d'inversion » dans laquelle le patient est tête en bas.

Un patient est assis sur l'assise, le dos contre le dossier, des moyens de maintien le maintenant accroché sur la chaise. Les moyens de maintien enseignés ici sont des sangles, une ceinture, et un système de blocage des jambes intercalant les jambes du patient entre une surface repose jambe et une barre mobile et verrouillable.

Par les termes « ensemble fessier-cuisse », on désigne dans toute la description, les dessins et les revendications la partie supérieure des membres inférieurs du corps humain, c'est-à-dire la partie du fessier au genou.

Par le terme « jambe » on désigne dans toute la description, les dessins et les revendications la partie inférieure des membres inférieurs du corps humain, c'est-à-dire la partie du genou au pied.

Par les termes « partie supérieure du corps », on désigne dans toute la description, les dessins et les revendications la partie supérieure du corps humain, c'est-à-dire la partie du corps humain au-dessus de la ceinture, comportant le tronc, les membres supérieurs, la tête.

Par les termes « partie inférieure du corps », on désigne dans toute la description, les dessins et les revendications la partie inférieure du corps humain, c'est-à-dire la partie du corps humain en dessous de la ceinture, comportant le bassin, l'ensemble fessier-cuisse et les jambes.

Une fois le patient maintenu sur la chaise, la chaise peut basculer vers l'arrière jusqu'à ce que le patient soit la tête en bas pour étirer sa colonne vertébrale suivant un axe longitudinal à cette colonne vertébrale.

Des moyens de verrouillage du pivotement permettent de maintenir le patient tête en bas. Ces moyens de verrouillage peuvent se présenter sous la forme d'un doigt de l'ossature coopérant avec un logement de la structure pour bloquer le pivotement de l'ossature par rapport à la structure. Ces moyens de verrouillage peuvent se présenter alternativement sous la forme d'un patin de frein de la structure venant en appui contre l'ossature pour bloquer le pivotement de l'ossature par rapport à la structure

Il est possible avec ce dispositif par l'effet de la gravité d'étirer la colonne vertébrale du patient suivant un axe longitudinal à cette colonne vertébrale afin de réduire les pressions exercées par le poids du corps sur les vertèbres et les disques vertébraux du patient lorsque celui-ci est incliné la tête en bas.

Le document US2004138593 présente une chaise d'inversion analogue, avec une structure et une ossature comportant une chaise et des moyens de maintien d'un patient sur la chaise, dans lequel le pivotement de l'ossature par rapport à la structure peut se faire à 360°, vers l'avant ou vers l'arrière.

Des moyens de verrouillage du pivotement similaires à ceux décrit ci-avant permettent de maintenir le patient tête en bas ou dans une position souhaitée.

Tout comme présenté dans le document précédent, on réduit les pressions exercées par le poids du corps sur les vertèbres et les disques vertébraux du patient lorsque celui-ci est incliné la tête en bas.

Un praticien tel que par exemple un masseur et/ou kinésithérapeute et/ou ergothérapeute peut utiliser un tel dispositif pour soulager les douleurs dorsales d'un patient.

Ces dispositifs de l'art antérieur présentent cependant des inconvénients.

Les moyens de maintien du patient sur la chaise ou la table d'inversion limitent les mouvements du patient. Or en position tête en bas, du fait de l'étirement de la colonne vertébrale, il peut être opportun pour le praticien de pratiquer des manipulations sur le patient, par exemple lui faire réaliser des mouvements déterminés en position d'étirement de la colonne vertébrale, notamment au niveau de ladite colonne vertébrale. Un patient peut également réaliser seul des mouvements déterminés en position d'étirement.

Mais la configuration même du dispositif ne le permet pas, du fait du maintien du patient sur la chaise ou la table pour éviter que le patient ne tombe de la chaise.

En outre, les dispositifs de chaises d'inversion tels que présentés ci avant ne peuvent pas s'ajuster aux morphologies des patients, ce qui limite leur utilisation.

C'est donc un objectif de l'invention que de proposer un dispositif d'inversion amélioré par rapport à l'état de l'art antérieur, permettant de réaliser des manipulations sur la colonne vertébrale d'un patient complémentaires à celles possibles avec les dispositifs de l'art antérieur décrits ci avant.

C'est également un objectif de l'invention que de proposer un dispositif d'inversion qui puisse s'adapter à la morphologie du patient.

C'est également un objectif de l'invention que de proposer un dispositif d'inversion robuste, simple à fabriquer et à mettre en œuvre.

A cet effet l'invention concerne un dispositif d'inversion comportant une structure en appui sur le sol et une ossature configurée pour recevoir un patient, ledit dispositif comportant au moins :
- un support du patient comportant une première surface d'appui de la partie supérieure du corps du patient et une deuxième surface d'appui de l'ensemble fessier-cuisse du patient,
ladite ossature pivotant par rapport à la structure entre une position dite « d'installation » dans laquelle la première surface d'appui est au niveau ou au-dessus de la deuxième surface d'appui, de manière à permettre une installation d'un patient sur ledit support horizontalement ou avec la tête dudit patient surélevée, et une position dite « d'inversion » dans laquelle la première surface d'appui est sous la deuxième surface d'appui.

L'invention est caractérisée par le fait que la deuxième surface d'appui pivote par rapport à l'ossature et la première surface d'appui autour d'un axe parallèle à un axe longitudinal de la première surface d'appui.

Dans le cadre de la présente invention, le terme « axe longitudinal de la première surface d'appui » correspond à l'axe longitudinal de la colonne vertébrale du patient quand il est en position sur le dispositif d'inversion.

Dans le cadre de la présente invention, les termes « avant », « arrière », « haut » et « bas » sont utilisés, sauf indication contraire, en référence au dispositif selon l'invention en position dite « d'installation ».

Selon un mode de réalisation préféré de l'invention, le dispositif comprend en outre des moyens de maintien du patient sur ledit support.

Selon un mode de réalisation préféré de l'invention, ladite ossature est capable de pivoter à 360° par rapport à ladite structure de sorte à pouvoir faire passer ladite première surface d'appui de la position d'installation, à la position d'inversion puis de nouveau à la position d'installation en pivotant de façon continue dans le sens horaire ou anti-horaire.

Cela permet de faire pivoter naturellement la partie inférieure du corps par rapport à la partie supérieure du corps selon un axe de rotation parallèle à l'axe longitudinal de la première surface d'appui et à l'axe longitudinal de la colonne vertébrale du patient alors que la colonne vertébrale est étirée.

Un praticien peut alors effectuer des manipulations complémentaires à celles habituellement réalisées sur un patient placé sur un tel dispositif d'inversion, en toute sécurité.

Un tel dispositif est de conception simple et économique.

Selon une caractéristique préférée de l'invention, le support de l'ossature comporte une troisième surface d'appui, appelée « repose-jambe », juxtaposée à la deuxième surface d'appui, à l'opposé de la première surface d'appui.

Ainsi, les jambes maintenues contre la troisième surface d'appui appelée « repose-jambe » peuvent rester immobiles par rapport à l'ensemble fessier cuisse. Le repose jambe peut être rattaché à la deuxième surface d'appui pour pivoter en même temps que la deuxième surface d'appui.

Selon une caractéristique préférée de l'invention, la deuxième surface d'appui pivote par rapport à l'ossature et la première surface d'appui autour d'un axe perpendiculaire à la première surface d'appui.

Cela permet de faire pivoter naturellement la partie inférieure du corps par rapport à la partie supérieure du corps selon un axe de rotation perpendiculaire à l'axe longitudinal de la colonne vertébrale du patient alors que la colonne vertébrale est étirée. Cela permet notamment de manipuler les articulations du rachis.

Un praticien peut alors effectuer encore d'autres manipulations complémentaires à celle habituellement réalisées sur un patient placé sur un tel dispositif d'inversion, tel que des positions et mouvements du patient additionnels, et ce en toute sécurité. Un patient installé dans le dispositif seul peut également effectuer des mouvements additionnels.

La combinaison des deux mouvements apporte une plus grande liberté dans les mouvements du patient placé sur le dispositif d'inversion.

Selon une caractéristique préférée de l'invention, l'ossature comporte des butées d'amplitude des pivotements dans les plans perpendiculaire et parallèle à la première surface d'appui.

Cela permet d'éviter des libertés de pivotement trop grandes, pouvant blesser le patient.

Selon une caractéristique préférée de l'invention, la deuxième surface d'appui est apte à pivoter par rapport à l'ossature et la première surface d'appui lorsque l'ossature est dans une position entre la position d'installation et la position d'inversion.

Cela permet encore une plus grande liberté dans les mouvements du patient installé sur le dispositif d'inversion et une plus grande possibilité de manipulation pouvant être réalisées par le praticien.

Selon une caractéristique préférée de l'invention, dans une position intermédiaire entre la position d'installation et la position d'inversion, la première surface d'appui est horizontale.

Cela permet de placer le dispositif dans une configuration particulière, dans laquelle la partie supérieure du patient est horizontale, ce qui est plus confortable pour lui.

Selon une caractéristique préférée de l'invention, le dispositif comporte des moyens de verrouillage de l'ossature par rapport à la structure en position d'inversion et d'installation, mais aussi dans une position intermédiaire entre la position d'installation et la position d'installation.

Selon une caractéristique préférée de l'invention, le support présente une configuration dite neutre, dans laquelle la première surface d'appui et la deuxième surface d'appui présentent une configuration dans laquelle un premier plan, défini par l'axe longitudinal de la première surface d'appui et une droite perpendiculaire à ladite première surface d'appui, et un deuxième plan défini par l'axe longitudinal de la deuxième surface d'appui et une droite perpendiculaire à ladite deuxième surface d'appui sont confondus..

Dans cette configuration dite neutre, un patient installé sur le support avec cette configuration est installé confortablement, sans rotation de l'articulation du bassin ou de la colonne vertébrale.

Selon une caractéristique préférée de l'invention, le dispositif comporte des moyens de rappel élastique à la configuration neutre du support.

Cela permet de contrôler plus aisément les mouvements de pivotement de la deuxième surface d'appui par rapport à la première surface d'appui et l'ossature.

Selon une caractéristique préférée de l'invention, le dispositif comporte des moyens de verrouillage automatique du support en configuration neutre.

Ainsi, dans le cas d'un pivotement opéré par un praticien de la deuxième surface d'appui pour effectuer une manipulation du patient, le praticien peut simplement ramener le support en configuration neutre.

Selon une caractéristique préférée de l'invention, le support de l'ossature forme une chaise, la deuxième surface d'appui formant une assise, et la première surface d'appui formant un dossier.

Le dispositif forme ainsi une chaise d'inversion, avec une assise pouvant pivoter par rapport au dossier.

Le patient est ainsi installé de manière plus compacte qu'en position allongé, ce qui simplifie les manipulations du praticien utilisant un tel dispositif.

Selon une caractéristique préférée de l'invention, la troisième surface d'appui appelée « repose-jambe » est montée immobile en pivotement dans un plan perpendiculaire à la deuxième surface d'appui autour d'un axe longitudinal à la deuxième surface d'appui.

Ainsi, toute la partie inférieure du patient peut pivoter solidairement.

Selon une caractéristique préférée de l'invention, la troisième surface d'appui appelée « repose-jambe » pivote dans un plan perpendiculaire à la deuxième surface d'appui autour d'un axe perpendiculaire à l'axe longitudinal à la deuxième surface d'appui et inclus dans un plan parallèle à la deuxième surface d'appui.

Cela permet de pouvoir régler l'inclinaison des jambes par rapport à l'ensemble fessier-cuisse.

Selon une caractéristique préférée de l'invention, le dispositif comporte au moins des moyens de réglage de la position longitudinale de la première surface d'appui et de la deuxième surface d'appui.

Cela permet d'adapter le dispositif et surtout la chaise à la morphologie du patient, faute de quoi les manipulations et le maintien du patient peuvent être dégradées.

Selon une caractéristique préférée de l'invention, le dispositif comporte des moyens de réglage de la position longitudinale du repose jambe par rapport à la deuxième surface d'appui.

Cela permet de faire coulisser le repose jambe par rapport à l'assise pour adapter la chaise à la morphologie du client.

Selon une caractéristique préférée de l'invention, la deuxième surface comporte une zone d'appui fessier inclinable.

L'invention concerne également, un dispositif d'inversion comportant une structure en appui sur le sol et une ossature configurée pour recevoir un patient, ledit dispositif au moins :
- un support du patient comportant une première surface d'appui de la partie supérieure du corps du patient et une deuxième surface d'appui de l'ensemble fessier-cuisse du patient,

ladite ossature pivotant par rapport à la structure entre une position dite « d'installation » dans laquelle la première surface d'appui est au niveau ou au-dessus de la deuxième surface d'appui de manière à permettre une installation d'un patient sur ledit support horizontalement ou avec la tête dudit patient surélevée et une position dite « d'inversion » dans laquelle la première surface d'appui est sous la deuxième surface d'appui,
ladite deuxième surface d'appui pivotant par rapport à l'ossature et la première surface d'appui autour d'un axe FF' parallèle à l'axe longitudinal AA' de la première surface d'appui et à l'axe longitudinal de la colonne vertébrale du patient,
caractérisé en ce que la deuxième surface d'appui comprend un plateau, comprenant une surface supérieure et une surface inférieure, et un organe cylindrique s'étendant perpendiculairement à partir de ladite surface inférieure et en ce que ledit support comprend un évidement destiné à recevoir ledit organe cylindrique.

Selon un mode de réalisation préféré, ledit support est solidaire de ladite première surface d'appui.

Selon un mode de réalisation préféré, ledit évidement forme un rail s'étendant le long d'un axe perpendiculaire à un premier plan P1 défini par l'axe longitudinal AA' et l'axe transversal BB' de la première surface d'appui.

Selon un mode de réalisation préféré, ledit organe cylindrique est un pignon et ledit rail est associée une crémaillère.

Selon un mode de réalisation préféré, ledit pignon est relié à ladite surface inférieure via un engrenage.

D'autre buts et avantages de la présente invention apparaîtront au cours de la description qui va suivre se référant aux dessins ci-joints illustrant des exemples de réalisation et dans lesquels :
[Fig 1] est une vue schématique en perspective avant d'un dispositif selon un mode de réalisation de l'invention hors moyens de maintien, sous la forme d'une chaise d'inversion, dans une position dite « d'installation » permettant à un patient de s'installer dans ledit dispositif, dispositif dans lequel est installé un patient assis, la tête surélevée par rapport à son corps.
[Fig 2] est une vue schématique du dispositif selon le même angle de vue de la figure 1 seul, sans patient installé sur le dispositif.
[Fig 3] est une vue schématique du dispositif de la figure 2 en position dite d'inversion, avec l'assise de la chaise pivotée vers la droite.
[Fig 4] est une vue schématique du dispositif de la figure 2 dans une position intermédiaire entre la position de repos et la position d'inversion, avec l'assise de la chaise pivotée vers la gauche.
[Fig 5] est une vue schématique en perspective avant d'un dispositif selon un autre mode de réalisation de l'invention, sous la forme d'une chaise d'inversion, dans une position dite « d'installation » permettant à un patient de s'installer dans ledit dispositif, dispositif dans lequel est installé un patient assis, la tête surélevée par rapport à son corps.
[Fig 6] est une vue schématique selon le même angle de vue du dispositif de la figure 5 seul, sans patient installé sur le dispositif.
[Fig 7] est une schématique selon une vue avant du dispositif de la figure 6.
[Fig 8] est une vue schématique d'un mode de réalisation préféré de l'invention dans une position intermédiaire entre la position de repos et la position d'inversion, avec l'assise de la chaise pivotée vers la gauche.
[Fig 9] est une vue schématique du dispositif selon le même angle de vue de la figure 8 seul, avec l'assise de la chaise non pivotée.
[Fig 10] est une vue schématique, du dessus, du mode de réalisation de la figure 8 en position de repos avec l'assise de la chaise non pivotée.
[Fig 11] est une vue schématique, du dessus, du mode de réalisation de la figure 8 en position de repos avec l'assise de la chaise pivotée vers la droite.
[Fig 12] est une vue schématique, du dessous, du mode de réalisation de la figure 8 en position de repos avec l'assise de la chaise non pivotée.
[Fig 13] est une vue schématique, du dessus, du mode de réalisation de lafigure 8 en position de repos avec l'assise de la chaise pivotée vers la gauche.
[Fig 14] est une vue schématique du dessous de la deuxième surface d'appui d'un mode de réalisation préféré de l'invention avec l'assise en position neutre et pivotée vers la gauche (de la gauche vers la droite).
[Fig 15] est une vue schématique, de profil, d'un mode de réalisation préféré de l'invention en position de repos, intermédiaire, d'inversion (de la gauche vers la droite).
[Fig 16] est une vue schématique, de profil d'un dispositif complet et du dessous de la deuxième surface d'appui (de la gauche vers la droite), d'un mode de réalisation préféré de l'invention comprenant un contrepoids.

L'invention concerne un dispositif d'inversion 1 ci-après désigné sous le terme « dispositif 1 ». Il comporte une structure 2 qui est posée sur le sol, et qui est surmontée par une ossature 3.

Cette ossature 3 est configurée pour recevoir un patient, c'est à dire qu'un patient peut s'installer sur ou contre un support 4 de l'ossature 3 comme illustré sur la figure 1 et la figure 5.

En référence aux figures, le dispositif 1 est considéré dans une position d'utilisation, avec la structure 2 posée et en appui sur le sol et l'ossature 3 au-dessus.

Ainsi, comme illustré sur les figures 1 à 6, l'avant du dispositif est à la droite des figures, et l'arrière du dispositif 1 est à la gauche des figures, le bas du dispositif 1 est en bas des figures, et le haut du dispositif 1 est en haut des figures.

Le dispositif 1 présente un avant et un arrière, traversé longitudinalement par un plan principal P0 vertical.

Le support 4 de l'ossature 3 comporte au moins une première surface d'appui 5 et une deuxième surface d'appui 6, permettant à un patient installé sur le dispositif 1 de venir appuyer la partie supérieure de son corps contre ladite première surface d'appui 5, et son ensemble fessier-cuisse contre ladite deuxième surface d'appui 6.

La première surface d'appui 5 peut être de forme sensiblement rectangulaire, s'étendant longitudinalement vers la deuxième surface d'appui 6 selon un premier axe longitudinal AA'. Un premier axe transversal BB' est perpendiculaire à la première surface d'appui 5. Le premier axe longitudinal AA' et le premier axe transversal BB' à la première surface d'appui 5 définissent un premier plan P1.

La deuxième surface d'appui 6 peut être de forme sensiblement rectangulaire elle aussi, s'étendant longitudinalement selon un deuxième axe longitudinal CC'. Un deuxième axe transversal DD' est perpendiculaire à la deuxième surface d'appui 6. Le deuxième axe longitudinal CC' et le deuxième axe transversal DD' à la deuxième surface d'appui 6 définissent un deuxième plan P2.

Selon un premier mode de réalisation de l'invention, le support 4 de l'ossature 3 peut se présenter sous la forme d'une chaise comme illustré sur les figures 1 à 7, la première surface d'appui 5 formant un dossier et la deuxième surface d'appui 6 formant une assise.

Alternativement, le support 4 de l'ossature 3 peut se présenter sous la forme d'une table d'inversion selon un mode de réalisation de l'invention non illustré ici.

L'ossature 3 comporte des moyens de maintien d'un patient 7 sur ou contre le support 4, sous la forme par exemple d'au moins d'une ceinture ou de sangles de maintien d'un patient sur le support 4 aptes à maintenir le patient contre la première surface d'appui 5 ou la deuxième surface d'appui 6.

Un patient peut s'installer ou être installé en appui sur ou contre le support 4 de l'ossature 3, le dos ou le torse contre la première surface d'appui 5 et l'ensemble fessier-cuisse contre la deuxième surface d'appui 6.

L'ossature 3 est configurée pour pivoter par rapport à la structure 2 autour d'un axe EE', horizontal et perpendiculaire au plan principal P0, selon un mouvement de rotation inclus dans le plan principal P0.

Pour permettre ce pivotement, l'ossature 3 peut comporter au moins un système de rails 30 incurvés, coopérant avec un système de guidage 20 de la structure 2.

Le système de rail 30 est ici formé de deux rails 300 présentant une courbure identique, et présentant des faces dites extérieures orientées vers l'extérieur de l'ossature 3 et des faces dites intérieures orientées vers l'intérieur de l'ossature 3. Ces rails 300 courbes sont portés par des plans parallèles au plan principal P0 et solidarisés ensemble par des traverses 301 pour former au moins une portion latérale d'un tube.

Le système de rails 30 illustrés sur les figures 1 à 7 présente une portion latérale d'un tube correspondant à environ une moitié de tube, mais les rails 300 peuvent aussi s'étendre jusqu'à former des anneaux, ce qui permet un pivotement à 360° de l'ossature 3 par rapport à la structure 2.

Les modes de réalisation non limitatifs de l'invention présentés sur les figures 1 à 7 permettent un pivotement de 130° de l'ossature 3 par rapport à la structure 2.

Le système de guidage 20 de la structure 2 peut comporter des ergots 200 s'étendant verticalement de part et d'autre de la au moins portion latérale de tube, formant des guides latéraux pour le système de rail 20.

Les faces extérieures des rails 300 peuvent venir en appui contre des galets d'appui 201 de la structure 2, ces galets 201 étant libres en rotation dans le plan principal P0, facilitant le pivotement de l'ossature 3 par rapport à la structure 2.

Des galets de maintien 202 de la structure 2 rattachés latéralement à un ou plusieurs ergots 200 peuvent former des moyens de maintien du système de rail 30 dans le système de guidage 20, ces galets de maintien 202 venant en contact avec les faces intérieures des rails 300 pour maintenir les rails 300 contre les galets d'appui 201.

L'ossature 3 peut ainsi pivoter par rapport à la structure 2 selon un mouvement de rotation inclus dans le plan principal P0.

En fait, l'ossature 3 peut basculer vers l'arrière depuis une position initiale dite « d'installation » come illustré sur la figure 1 et la figure 5, configurée pour permettre à un patient de s'installer sur le support 4 jusqu'à une position maximale dite « d'inversion », dans laquelle la première surface d'appui 5 se retrouve plus bas, c'est-à-dire sous la deuxième surface d'appui 6. Dans cette position d'inversion, un patient installé sur le support 4 a la tête en bas, c'est-à-dire au moins sous la partie inférieure de son corps.

En fait, en position d'inversion, la première surface d'appui 5 peut se retrouver en position verticale, permettant à ce qu'un patient installé dans le dispositif soit alors sens dessus dessous, avec la tête en bas et les pieds en haut.

Le dispositif 1 peut se retrouver également dans une position intermédiaire, dans la laquelle le patient est tête en bas et pied en haut, la première surface d'appui 5 et donc partie supérieure du corps du patient à l'horizontal.

Sur la figure 1 et la figure 5, l'ossature 3 est en position d'installation, avec la première surface d'appui 5 au- dessus de la deuxième surface d'appui 6.

Sur la figure 3, l'ossature 3 est en position d'inversion, avec la première surface d'appui 5 sous la deuxième surface d'appui 6.

En position dite d'installation, la première surface d'appui 5 est au même niveau ou au-dessus de la deuxième surface d'appui 6, ce qui permet à un patient de s'installer aisément sur le support horizontalement ou avec la tête surélevée

Le dispositif 1 peut comporter des moyens de verrouillage de l'ossature 3 en position d'installation, permettant à un patient de s'installer sur le support 4, et de mettre ne place les moyens de maintien 7 du patient sur le support 4. Ces moyens de verrouillage de l'ossature 3 en position d'installation peuvent se présenter sous la forme connue d'un doigt de la structure 2 coopérant avec un logement dans un rail 300 pour bloquer le pivotement de l'ossature 3 par rapport à la structure 2, ou d'un patin de frein de la structure 2 venant en appui contre le système de rails 30 pour bloquer le pivotement de l'ossature 3 par rapport à la structure 2.

Il convient de noter que le dispositif 1 peut comporter également des moyens de freinage permettant de freiner la vitesse de pivotement de l'ossature 3 par rapport à la structure 2, sous la forme par exemple d'un patin de frein de la structure 2 venant en appui contre le système de rails 30 pour freiner la vitesse de pivotement de l'ossature 3 par rapport à la structure 2, la force d'appui du patin de frein contre le système de rail pouvant être réglable.

Le dispositif 1 peut comporter également des moyens de verrouillage de l'ossature 3 par rapport à la structure 2 en position d'inversion, mais aussi dans une position intermédiaire entre la position d'installation et la position d'installation. Ces moyens de verrouillage peuvent être similaires aux moyens de verrouillage de l'ossature 3 en position d'installation.

Comme illustré sur les figures 1 à 7, le support 4 peut comporter une troisième surface d'appui 8, « dite repose-jambe », contre laquelle un patient peut venir mettre en appui ses jambes, comme illustré sur la figure 1 et la figure 5. Cette troisième surface d'appui 8 est juxtaposée longitudinalement à la deuxième surface d'appui 6, à l'opposé de la première surface d'appui 5.

Les moyens de maintien d'un patient 7 sur ou contre le support 4 peuvent inclure une ceinture ou des sangles de maintien d'un patient sur le support 4 aptes à maintenir le patient contre la troisième surface d'appui 7.

Alternativement ou complémentairement, les moyens de maintien d'un patient sur ou contre la troisième surface d'appui 8 peuvent comporter un système de blocage des jambes intercalant les jambes du patient entre la troisième surface d'appui 8 et une barre mobile et verrouillable.

Le support 4 est monté sur une armature 9 solidaire fixement au système de rails 30.

Cette armature 9 comporte un corps 90 solidaire fixement à la première surface d'appui 5, et présente un axe longitudinal au corps FF' s'étendant parallèlement au premier axe longitudinal AA' de la première surface d'appui 5.

L'armature 3 comporte également un bras 91 sur lequel sont rattachés la deuxième surface d'appui 6 et la troisième surface d'appui 8.

En fait, le bras 91 de l'armature 9 peut pivoter par rapport au corps 90 autour de l'axe longitudinal au corps FF'.

Le bras 91 peut par exemple être emboité dans un raccord tubulaire 900 du corps 90, dans lequel il peut pivoter.

Dans le cas d'un support 4 formant une type table, le raccord tubulaire 900 peut être droit.

Dans le cas d'un support formant chaise, le raccord tubulaire 900 peut être coudé, comme illustré notamment sur les figures 1 à 4.

En fait, la deuxième surface d'appui 6 et éventuellement la troisième surface d'appui 8 peuvent pivoter par rapport à l'ossature 3 et la première surface d'appui 5 autour de l'axe longitudinal au corps FF' qui est parallèle au premier axe longitudinal AA' de la première surface d'appui 6.

Bien entendu, la première surface d'appui 5 peut être confondue avec le corps 91 de l'armature 9. L'axe longitudinal au corps FF' et le premier axe longitudinal AA' de la première surface d'appui 6 peuvent ainsi être confondus.

Un patient maintenu sur le support 4 d'un tel dispositif 1 peut ainsi faire pivoter sa partie inférieure du corps par rapport à sa partie supérieure.

Le bras 91 de l'armature 9 peut également pivoter par rapport au corps 90 autour d'un axe perpendiculaire à la première surface d'appui 5 et parallèle au premier axe transversal BB.'

Le dispositif 1 peut comporter sur l'ossature 3 des butées permettant de bloquer au-delà d'une amplitude définie le pivotement du bras autour de l'axe longitudinal au corps FF'.

Le dispositif 1 peut également comporter sur l'ossature 3 des butées complémentaires permettant de bloquer au-delà d'une amplitude définie le pivotement du bras autour d'un axe perpendiculaire à la première surface d'appui 5 et parallèle au premier axe transversal BB'.

Comme illustré sur la figure 3 et la figure 4, le dispositif 1 peut être configuré pour permettre au bras 91 et donc à la deuxième surface d'appui 6 de pivoter autour de l'axe longitudinal au corps FF' ou d'un axe d'un axe perpendiculaire à la première surface d'appui 5 lorsque l'ossature 3 est dans la position d'installation ou la position d'inversion, ainsi que l'ossature 3 est dans une position intermédiaire.

Le support 4 peut présenter une configuration dite neutre, dans laquelle le premier plan P1 et le deuxième plan P2 sont confondus, comme illustré sur la figure 2 et les figures 6 à 7.

Le dispositif 1 peut comporter également des moyens de verrouillage automatique du support en configuration neutre sous la forme par exemple d'un doigt rétractable du bras 91 s'étendant radialement, ledit doigt comportant des moyens de rappel élastiques apte à s'opposer à la rétractation du doigt, ledit doigt venant coopérer en traversant une lumière dans le corps 90 de l'armature.

Ainsi, il est possible de dégager le doigt de la lumière pour permettre le pivotement du bras 91 par rapport au corps 90. Lorsque le bras repasse par la position neutre, les moyens de rappel élastique de type par exemple ressort à lame repoussent le doigt dans le logement pour maintenir le support 4 en position neutre.

Le dispositif 1 peut comporter des moyens de rappel élastique vers la configuration neutre du support, sous la forme par exemple d'un ressort à spirale, apte à s'opposer à un pivotement de la deuxième surface d'appui 6 l'éloignant de sa position correspondant à la configuration neutre du support 4. Alternativement, ledit moyen de rappel élastique peut être un contrepoids, et encore plus préférentiellement un contrepoids dont la masse est modifiable en fonction de la masse du patient.

La troisième surface d'appui 8 appelée repose jambe peut être monté fixement sur le bras 91 par rapport à la deuxième surface d'appui, mais elle peut également pivoter selon un mouvement inclus dans le plan P2, autour d'un axe perpendiculaire au plan P2, c'est à dire autour d'un axe perpendiculaire à l'axe longitudinal à la deuxième surface et inclus dans un plan parallèle à la deuxième surface d'appui.

Le dispositif peut comporter au moins des moyens de réglage de la position longitudinale de la première surface d'appui 5 et de la deuxième surface d'appui 6 sous la forme par exemple de glissières coulissant dans les goulottes aptes à permettre le coulissement longitudinal de la première surface d'appui 5 par rapport au corps 90 de l'armature 9 et aptes à permettre le coulissement longitudinal de la deuxième surface d'appui 6 par rapport au bras 91 de l'armature 9.

Le dispositif peut comporter également des moyens de réglage de la position longitudinale du repose jambe 8 par rapport à la deuxième surface d'appui 6 sous la forme par exemple de glissières coulissant dans les goulottes aptes à permettre le coulissement longitudinal du repose jambe 8 par rapport à la deuxième surface d'appui 6.

La deuxième surface d'appui 6 peut comporter en regard une zone d'appui fessier 60 pouvant être inclinée et pivoter afin d'ajuster l'inclinaison de l'assise à la morphologie du patient, comme illustré sur les figures 1 à 4.

Selon un mode de réalisation préféré, le dispositif selon l'invention peut permettre un mouvement de rotation du bassin correspondant au mouvement réalisé le patient est couché au sol les pieds sur un Swiss Ball^{®}. Le mouvement réalisé par les pieds, les mollets et les genoux lors de cet exercice est une cycloïde. Une cycloïde est le trajet décrit dans un plan par un point d'un cercle qui roule sans glisser sur une droite. La complexité de ce mouvement réside dans le fait qu'il combine un mouvement de translation avec un mouvement de rotation qui doivent être synchronisés. Ce mode de réalisation est illustré ci-dessous.

Selon le mode de réalisation préféré présenté à la [Fig. 8]-[Fig. 13] la deuxième surface d'appui 6 comprend un plateau 61, comprenant une surface supérieure 62 et une surface inférieure 63, et un axe 64 s'étendant perpendiculairement à partir de ladite surface inférieure 63.

Dans le cadre de la présente invention, ledit « axe » entend désigner un organe cylindrique s'étendant selon un axe longitudinal (i.e. axe de révolution). Selon un mode de réalisation préféré ledit axe 64 peut notamment prendre la forme d'une tige de section circulaire, d'un arbre, d'une pointe, d'un pignon ou d'un dôme. Ledit axe 64 permet le pivotement dudit plateau 62, lorsque l'axe 64 est placé dans un évidement 52 congruent.

Dans le cadre de la présente invention, le terme « s'étendant à partir » entend signifier que ledit organe cylindrique est associé directement ou indirectement à ladite surface inférieure 63. En effet, un ou plusieurs éléments peuvent être insérés entre ladite surface inférieure et ledit organe cylindrique.

Préférentiellement, ledit plateau 61 à une forme totalement ou partiellement circulaire. Par « partiellement circulaire » on entend signifier qu'au moins une section du bord dudit plateau 61 forme un arc de cercle.

De façon tout à fait préféré le bord dudit plateau 61 forme un arc de cercle d'au moins 180° et de façon définitivement préférée de 180°.

D'une autre façon préférée, le bord dudit plateau 61 forme un arc de cercle compris entre 70° et 110°, préférentiellement entre 80° et 100° et tout à fait préférentiellement de 90°.

De manière préférée, ledit plateau 61 comprend une tranche dont au moins une section forme une came 65 destinée à interagir avec un guide 51 disposé sous ladite première surface d'appui 5. De manière encore plus préféré, ladite section formant came 65 à une forme d'arc de cercle et de manière tout à fait préféré un arc de cercle d'au moins 180°. D'une autre façon préférée, ladite section formant came 65 à une forme d'arc de compris entre 70° et 110°, préférentiellement entre 80° et 100° et tout à fait préférentiellement de 90°.

Dans le cadre de la présente invention, « sous ladite première surface d'appui » entend signifier qu'en position dite « d'installation », ledit guide se trouve sous ladite première surface d'appui 5.

Selon un mode de réalisation préféré, ledit guide 51 est une surface plane disposée dans le prolongement de ladite première surface d'appui 5, et selon un mode de réalisation tout à fait préféré ladite première surface d'appui 5 et ledit guide 51 forment une surface continue.

Dans un mode réalisation préféré, la distance dudit axe 64 à tous les points de la section de la tranche formant came 65 est constante et de façon tout à fait préférée est sensiblement équivalente à la distance entre ledit évidement 52 et ledit guide 51.

Dans un mode de réalisation préféré ladite section formant came 65 est la section de la tranche dudit plateau 61 en forme d'arc de cercle.

Ledit support 4 comprend un évidement 52, destiné à recevoir ledit axe 64, solidaire de ladite première surface d'appui 5. L'association dudit axe 64 et dudit évidement 52 permet l'établissement d'une liaison pivot entre ladite première surface d'appui 5 et ladite deuxième surface d'appui 6.

Dans le cadre de la présente invention, le terme « évidement » entend désigner toute espace libre dans lequel ledit organe cylindrique va pouvoir pivoter autour de son axe longitudinal et dans un mode de réalisation préféré translater perpendiculairement à son axe longitudinal.

Dans le cadre de la présente invention, le terme « solidaire de la première surface d'appui » entend signifier que ledit évidement 52 est fixe relativement à ladite première surface d'appui 5. L'association entre ledit évidement 52 et ladite première surface d'appui 5 peut être réalisé par tout type de pièce de jonction.

Dans le cadre de la présente invention ledit évidement 52 est congruent dudit axe 64.

De manière préférée, ledit évidement 52 forme un rail s'étendant le long d'un axe horizontal perpendiculaire au premier plan P1.

Dans ce mode de réalisation préféré, en plus de la liaison pivot, ladite première 5 et deuxième surface d'appui 6 sont associées via une liaison glissière permettant le déplacement en translation de la deuxième surface d'appui 6 par rapport à la première surface d'appui 5. La combinaison du mouvement de rotation et du mouvement de translation permet de faire réaliser un mouvement cycloïde par les pieds, les mollets et les genoux du patient.

Ainsi, selon un mode de réalisation tout à fait préféré de l'invention, ladite première surface d'appui 5 et ledit guide 51 forment une surface continue sensiblement plane. Cette surface continue est montée pivotante à 360° autour d'un axe horizontal permettant notamment de faire passer le dispositif selon l'invention de la position dite « d'installation » à la position dite « d'inversion »

En dessous dudit guide 51, s'étend vers l'avant et perpendiculairement à ladite surface continue une deuxième surface continue 53 comprenant ledit évidemment 51 sous forme d'un rail perpendiculaire à l'axe transversale de ladite première surface d'appui 5 (i.e au premier plan P1).

A la surface de ladite deuxième surface continue 53 est disposé ladite deuxième surface d'appui 6 de telle sorte que l'axe 64 soit positionné dans l'évidemment 52 et la section formant came 65 en appui contre le guide 51.

Avantageusement, ladite troisième surface d'appui 8 est associée à la deuxième sur face d'appui 6.

Ce faisant, la seconde surface d'appui 6 va pouvoir pivoter autour d'un axe perpendiculaire à l'axe longitudinale de la première surface d'appui 5 et simultanément se déplacer transversalement par rapport à ladite première surface d'appui 5.

En référence à la [Fig. 14]-[Fig. 16].

Selon un mode de réalisation tout à fait préféré un système de pignon crémaillère est utilisé comme système organe cylindrique/rail. L'utilisation combinée d'un pignon comme organe cylindrique et d'une crémaillère associée au rail permet d'assurer un meilleur positionnement de la deuxième surface d'appui pendant le mouvement cycloïde et une meilleure résistance au poids.

Ainsi, selon un mode de réalisation préféré de l'invention, ledit organe cylindrique est un pignon et ledit rail est associé à au moins une crémaillère.

Avantageusement, la deuxième surface d'appui doit pouvoir imiter une Swiss Ball^{®} de 50 cm de diamètre, ceci fait que pour atteindre une rotation d'un angle de 80° à gauche et à droite, il faut une translation de 70 cm.

Dans le cadre de la présente invention, le fait que le rail soit associé à une crémaillère entend signifier que ladite crémaillère est disposé au bord dudit rail de sorte à permettre le déplacement dudit pignon, interagissant avec ladite crémaillère, dans ledit rail.

Préférentiellement, le diamètre dudit pignon, le nombre de ses dents et les caractéristiques techniques de ladite crémaillère sont choisis de sorte à permettre de synchroniser la rotation de la deuxième surface d'appui avec sa translation de sorte à obtenir un mouvement cycloïde parfait. Dans le même but, un engrenage peut être positionné entre ladite deuxième surface d'appui et ledit pignon.

Ainsi, selon un mode de réalisation préféré de l'invention, ledit pignon est relié à ladite surface inférieure via un engrenage. Selon un mode de réalisation encore plus préféré, ledit engrenage comprend au moins une roue associée au centre de rotation de ladite deuxième surface d'appui et une roue associée audit pignon.

La personne du métier est apte à calculer les caractéristiques et le nombre de roues constituant ledit engrenage en fonction du mouvement souhaité.

Selon les dimensions choisis pour le dispositif selon l'invention, la course de la deuxième surface d'appui à gauche et à droite de la première surface d'appui peut être plus grande que la largeur de la deuxième surface d'appui.

Dans ce cas, il peut être avantageux que ladite crémaillère soit télescopique de sorte à s'étendre au fur et à mesure du déplacement de la deuxième surface d'appui.

Ainsi, selon un mode de réalisation préféré de l'invention, ledit rail est associé à deux crémaillères parallèles disposées de part et d'autre du pignon caractérisé en ce qu'une des crémaillères est montée coulissante entre une position rétractée, où les deux crémaillères sont en vis-à-vis, et une position déployée, où les crémaillères sont déplacées l'une par rapport à l'autre de sorte qu'elles ne s'étendent plus en vis-à-vis sur une portion majoritaire de leur longueur,

On comprend ainsi que la rotation du pignon va entrainer le déplacement d'un d'une des deux crémaillères de sa position rétractée à sa position déployée. Ce faisant, le pignon se retrouve pendant la majorité du mouvement entre deux longerons ce qui assure une stabilité et un report des poids optimales.

Selon un autre mode de réalisation préféré de l'invention, le dispositif 1 comprend un support de guidage 66, disposé en vis-à-vis de la surface inférieure 63 du plateau lorsque le dispositif selon l'invention 1 est en position neutre et en position d'installation 61. Ledit support de guidage 66 est fixe par rapport à la première surface d'appui 5. Sur ledit support de guidage 66 est monté coulissante entre une position rétractée, où la deuxième surface d'appui 6 est en position neutre, et une position déployée, où la deuxième surface d'appui 6 est à son angle de rotation maximale, une pièce de guidage 67. Cette dernière est également montée en rotation, par rapport à la deuxième surface d'appui 5, autour de l'axe de rotation de ladite deuxième surface d'appui 5. Ladite pièce de guidage 67 est par ailleurs associée avec ledit pignon 64 et éventuellement avec ledit engrenage.

Selon un mode de réalisation préféré de l'invention, le dispositif 1 selon l'invention comprend en outre au moins un vérin 70 disposé de sorte à permettre le passage de la position d'inversion à la position d'installation (et inversement).

La personne du métier est apte à choisir le ou les vérins 70 ainsi que leur position respective en fonction notamment du poids du dispositif 1.

Avantageusement, ledit vérin 70 est placé entre la structure en appui sur le sol du dispositif 1 et un des points d'intersection entre le plan défini par la surface supérieure de la première surface d'appui 5 et celui défini par la surface supérieure de la deuxième surface d'appui 6.

Le poids du dispositif 1 selon l'invention et le poids du patient peuvent rendre difficile le retour en position des jambes du patient après rotation du bassin. En conséquence, il est avantageux d'intégrer au dispositif selon l'invention un système de contrepoids permettant d'aider le patient.

En fonction du poids du patient et de sa position (bassin en rotation ou non) l'assistance à donner peut varier.

A cet effet, le dispositif 1 selon l'invention comprend préférentiellement un câble 80 dont une des extrémités est fixée à la deuxième surface d'appui 6 et l'autre extrémité à un contrepoids 83, caractérisé en ce que sur la course dudit câble 80 est disposée au moins une poulie 82 de telle sorte que ledit câble 80 ne soit pas en appui sur ladite poulie 82 lorsque la deuxième surface d'appui 6 est en position neutre.

De manière préférée, ledit câble 80 est fixé à la la deuxième surface d'appui 6 en un point passant par le deuxième plan P2.

De manière préféré, le dispositif 1 selon l'invention comprend deux poulies 82 placées de part et d'autre de la course dudit câble 80 lorsque la deuxième surface d'appui 6 est en position neutre et de telle sorte que ledit câble 80 soit en appui sur une des deux poulies 82 lorsque ladite deuxième surface d'appui 6 s'éloigne de ladite position neutre.

De cette façon, plus la deuxième surface d'appui 6 s'éloigne de la position neutre, plus l'angle de réaction du câble 80 augmente et applique un couple à ladite deuxième surface d'appui 6.

Avantageusement, le dispositif 1 selon l'invention peut comprendre d'autres poulies de sorte à déporter la position des contrepoids 83. Cette solution est particulièrement avantageuse car elle permet notamment de déporter les contrepoids 83 vers l'arrière du dispositif 1 et ainsi faciliter l'accès de ceux-ci par le praticien.

A l'autre bout du câble 80, un contrepoids 83 est fixé, celui-ci peut être ajusté en fonction du poids du patient. Le thérapeute pourra alors ajuster le contrepoids 83 en fonction du poids du patient via un mécanisme similaire aux machines dans les salles de fitness

On comprend ainsi qu'avec un dispositif de taille et de complexité restreintes, l'utilisateur peut atteindre des mouvements hors de portée auparavant.

Un tel dispositif 1 selon l'invention sous la forme d'une table d'inversion ou d'une chaise d'inversion peut s'adapter à la morphologie du patient.

Un tel dispositif 1 selon l'invention est robuste, simple à fabriquer et à mettre en œuvre.

## Revendications

1. Dispositif d'inversion (1) comportant une structure (2) en appui sur le sol et une ossature (3) configurée pour recevoir un patient, ledit dispositif (1) comportant au moins :
- un support (4) du patient comportant une première surface d'appui (5) de la partie supérieure du corps du patient et une deuxième surface d'appui (6) de l'ensemble fessier-cuisse du patient ladite ossature (3) pivotant par rapport à la structure (2) entre une position dite « d'installation » dans laquelle la première surface d'appui (5) est au niveau ou au-dessus de la deuxième surface d'appui (6) de manière à permettre une installation d'un patient sur ledit support (4) horizontalement ou avec la tête dudit patient surélevée et une position dite « d'inversion » dans laquelle la première surface d'appui (5) est sous la deuxième surface d'appui (6),
ladite deuxième surface d'appui (6) pivotant par rapport à l'ossature (3) et la première surface d'appui (5) autour d'un axe (FF') parallèle à l'axe longitudinal (AA') de la première surface d'appui (5) et à l'axe longitudinal de la colonne vertébrale du patient ,
**caractérisé en ce que** la deuxième surface d'appui (6) comprend un plateau (61), comprenant une surface supérieure (62) et une surface inférieure (63), et un organe cylindrique (64) s'étendant perpendiculairement à partir de ladite surface inférieure (63) et **en ce que** ledit support (4) comprend un évidement (52), destiné à recevoir ledit organe cylindrique (64), solidaire de ladite première surface d'appui (5).

2. Dispositif d'inversion (1) selon la revendication précédente,
**caractérisée en ce que** ledit évidement (52) forme un rail s'étendant le long d'un axe perpendiculaire à un premier plan P1 défini par l'axe longitudinal (AA') et l'axe transversal (BB') de la première surface d'appui (5).

3. Dispositif d'inversion (1) selon la revendication précédente
**caractérisé en ce que** ledit organe cylindrique (64) est un pignon et ledit rail est associée à une crémaillère.

4. Dispositif d'inversion (1) selon la revendication précédente
**caractérisé en ce que** ledit pignon est relié à ladite surface inférieure (63) via un engrenage.

5. Dispositif d'inversion (1) selon l'une des revendications 1 à
4**caractérisée en ce qu'**un bord dudit plateau (61) forme un arc de cercle.

6. Dispositif d'inversion (1) selon l'une des revendications 1 à 5,
**caractérisé en ce que** le support (4) de l'ossature (3) comporte une troisième surface d'appui (8), appelée « repose-jambe », juxtaposée à la deuxième surface d'appui (6), à l'opposé de la première surface d'appui (5).

7. Dispositif d'inversion (1) selon l'une des revendications 1 à 6,
**caractérisé en ce que** le support (4) de l'ossature (3) forme une chaise, la deuxième surface d'appui (6) formant une assise, et la première surface d'appui (5) formant un dossier.
